# NEUE EUROPÄISCHE PATENTSCHRIFT

(11) **EP 1 855 806 B2**
(45) Veröffentlichungstag und Bekanntmachung des Hinweises auf die Entscheidung über den Einspruch: **14.01.2015**
(45) Hinweis auf die Patenterteilung: 20.07.2011
(21) Anmeldenummer: 06707340.3
(22) Anmeldetag: 28.02.2006
(51) Int. Cl.: B02C 15/00

(54) **VERTIKALMÜHLE**
VERTICAL MILL
MOULIN VERTICAL

(30) Priorität: 03.03.2005 DE 102005010069
(43) Veröffentlichungstag der Anmeldung: 21.11.2007
(73) Patentinhaber: ThyssenKrupp Industrial Solutions AG, 45143 Essen (DE)
(72) Erfinder: GUERREO PALMA, Pedro, 59510 Lippetal (DE); MENZEL, Karl, 59320 Ennigerloh (DE)
(74) Vertreter: Tetzner, Michael
(86) Internationale Anmeldenummer: PCT/EP2006/001842
(87) Internationale Veröffentlichungsnummer: WO 2006/092277

(56) Entgegenhaltungen:
- DE-A1- 19 503 179
- DE-C- 957 435
- US-A- 6 138 933

## Beschreibung

Die Erfindung betrifft eine Vertikalmühle mit einer Mahlbahn und wenigstens einer Mahlrolle.

Vertikalmühlen sind aus dem Stand der Technik in den unterschiedlichsten Ausführungsformen bekannt. Diese Mühlen weisen üblicherweise einen drehbar angeordneten Mahlring auf, auf dessen Oberseite eine ringförmige Mahlbahn ausgebildet ist. Über den Umfang dieser Mahlbahn sind meist mehrere Mahlrollen verteilt angeordnet, die während der Zerkleinerung mit der Mahlbahn in Abrolleingriff kommen.

Eine Wälzmühle dieser Art ist beispielsweise aus der DE-A-195 03 179 bekannt. In der US 984,584 wird eine Vertikalmühle beschrieben, bei der die Mahlrolle und die Mahlbahn die gleiche Breite aufweisen.

Während des Mahlvorganges unterliegen die Mahlwerkzeuge und insbesondere die Mahlbahn einem zunehmenden Verschleiß, der den Durchsatz und den spezifischen Arbeitsbedarf der Vertikalmühlen verschlechtert. Eine Erklärung hierfür ist die sich einstellende, nicht gewollte hohe Mahlbettstärke, die sich aufgrund einer ungünstigen Verschleißkontur der Mahlbahn ergibt. Wie insbesondere aus Fig. 4 zu ersehen ist verschleißt die Mahlbahn 1 in der Mitte stärker als an den Randbereichen. Es entstehen an der Mahlbahn störende "Kanten", die verhindern, dass die Mahlrolle 2 das Mahlbett stärker eindrücken kann.

Der vorliegenden Erfindung liegt nun die Aufgabe zugrunde, die Vertikalmühle dahingehend zu verbessern, das sich während der gesamten Laufzeit eine im wesentlichen gleichbleibende Mahlbettstärke einstellen kann.

Erfindungsgemäß wird diese Aufgabe durch die Merkmale des Anspruchs 1 gelöst.

Weitere Ausgestaltungen der Erfindung sind Gegenstand der Unteransprüche.

Die erfindungsgemäße Vertikalmühle weist im wesentlichen eine Mahlbahn und wenigstens eine Mahlrolle auf, wobei die Mahlbahn einen Mittelbereich aus einem härteren Material und zwei seitlich anschließende Randbereiche aus einem weicheren Material aufweist, wobei die Breite des Mittelbereichs kleiner als die Breite der Mahlrolle ist.

Mit einer derartigen Ausgestaltung kann die Bildung von störenden Kanten gemäß Fig. 5 zuverlässig vermieden werden, so dass sich eine im wesentlichen gleichbleibende Materialbettstärke über die gesamte Laufzeit einstellt. Bei gleicher Mahlrolle kann somit eine schmalere Mahlbahn realisiert werden, wodurch Gewicht und Kosten der Mahlbahn reduziert werden können. Bei den der Erfindung zugrundeliegenden Versuchen hat sich außerdem gezeigt, dass die Mahlbahn trotz des geringeren Gewichtes eine längere Standzeit ermöglicht.

Die Mahlrollen können insbesondere ballig, zylindrisch und konisch ausgebildet werden. Vorzugsweise beträgt die Breite der Mahlbahn bzw. die Breite des Mittelbereichs zwischen 75% und 95% der Breite der Mahlrolle.

In einer weiteren Ausgestaltung der Erfindung ist die Mahlbahn auf der Oberfläche eines Mahlrings angeordnet, wobei die Mahlbahn zu beiden Seiten durch Einbauten begrenzt wird und zwischen Mahlring und den Einbauten Dichtungen vorgesehen sind.

Das Mahlgut besteht insbesondere aus Bindemitteln (Hüttensand, Zementklinker) und Rohmaterialien für die Zementherstellung (Kalkstein). Die Mahlrolle drückt dabei mit einem Druck von 600 bis 1800kN/m² (Kraft auf projizierte Rollenfläche). Weitere Vorteile und Ausgestaltungen der Erfindung werden anhand der Beschreibung einiger Beispiele und der Zeichnung näher erläutert.

In der Zeichnung zeigen
- Fig. 1: eine Schnittdarstellung einer Vertikalmühle im Bereich von Mahlbahn und Mahlrolle gemäß einem ersten Ausführungsbeispiel,
- Fig. 2: eine Schnittdarstellung einer Vertikalmühle im Bereich von Mahlbahn und Mahlrolle gemäß einem zweiten Ausführungsbeispiel,
- Fig. 3: eine Schnittdarstellung der Vertikalmühle gemäß den Figuren 1 oder 2 nach Verschleiß der Mahlbahn sowie
- Fig. 4: eine schematische Schnittdarstellung einer Vertikalmühle im Bereich von Mahlbahn und Mahlrolle gemäß dem Stand der Technik.

Die in Fig. 1 in einer Detailansicht dargestellte Vertikalmühle besteht im wesentlichen aus einem um eine vertikale Drehachse rotierenden Mahlring 3 auf dessen Oberfläche eine Mahlbahn 1 befestigt ist. Ein oder mehrere Mahlrollen 2 rollen auf dieser Malbahn ab, wobei zwischen Mahlbahn und Mahlrolle das Mahlgut 6 zerkleinert wird.

Zu beiden Seiten der Mahlbahn 1 sind Einbauten 4, 5 vorgesehen, die mit radialem Abstand zur Mahlbahn angeordnet sind. Diese Einbauten dienen zur Abgrenzung der Mahlgutschicht. Die Mahlbahn 1 weist einen Mittelbereich 1a aus einem härteren Material und zwei seitlich anschließende Randbereiche 1b, 1c aus einem weicheren Material aufweist. Hierbei ist die Breite a des Mittelbereichs 1a kleiner als die Breite b der Mahlrolle 2. Da die Randbereichen 1b, 1c aus einem weicherem Material gefertigt sind, bilden sich dort keine störenden Kanten aus. Durch diese Ausgestaltung kann die Mahlrolle 2 tief und ungestört in das Mahlbett während der gesamten Nutzungszeit der Mahlbahn eindringen. Etwaige Kanten am Rand des Mittelbereichs 1a entstehen erst gar nicht oder werden von der Mahlrolle beseitigt. Am Ende der Nutzungszeit ergibt sich das in Fig. 3 dargestellte Verschleißbild.

Um am Ende der Nutzungszeit eine ausreichende Abdichtung zwischen der Mahlbahn und den seitlich angrenzenden Bereichen zu gewährleisten, sind zwischen den Einbauten 4 bzw. 5 und dem Mahlring 3 Dichtungen 7, 8 vorgesehen.

Bei der in Fig. 2 dargestellten Mahlbahn 1' werden die seitlich anschließenden Randbereiche 1'b, 1'c durch Mahlgut gebildet, wobei die beiden durch Mahlgut ausgebildeten Randbereiche 1'b, 1'c zum einen durch den Mittelbereich 1'a und die Einbauten 4, 5 begrenzt werden.

In den dargestellten Ausführungsbeispielen sind die Mahlrollen 2 jeweils ballig ausgebildet. Wie in Fig. 1 gestrichelt angedeutet, kann die Mahlrolle aber auch zylindrisch, oder konisch (strichpunktierter Linie) ausgebildet werden.

Gemäß einer bevorzugten Ausgestaltung ist die Breite a des Mittelbereichs 1a, 1'a vorzugsweise zwischen 75% und 95% der Breite b der Mahlrolle beträgt.

Die oben beschriebenen Vertikalmühlen zeichnen sich durch eine im Vergleich zum Stand der Technik schmalere Mahlbahn aus, die den Vorteil hat, das sich über die gesamte Laufzeit eine gleichbleibende Mahlbettstärke einstellt. Trotzt des geringeren Verschleißgewichtes ergibt sich zudem bei dieser Konstruktion eine längere Standzeit.

## Patentansprüche

1. Vertikalmühle mit einer Mahlbahn (1) und wenigstens einer Mahlrolle (2), **dadurch gekennzeichnet, dass** die Mahlbahn (1; 1') einen Mittelbereich (1a;1'a) aus einem härteren Material und zwei seitlich anschließende Randbereiche (1'b, 1c; 1'b, 1'c) aus einem weicheren Material aufweist, wobei die Breite (a) des Mittelbereichs (1a;1'a) kleiner als die Breite (b) der Mahlrolle (2) ist.

2. Vertikalmühle nach Anspruch 1, **dadurch gekennzeichnet, dass** die zwei seitlich anschließenden Randbereiche (1'b, 1'c) der Mahlbahn durch Mahlgut gebildet werden.

3. Vertikalmühle nach Anspruch 1, **dadurch gekennzeichnet, dass** die Mahlrolle (2) ballig ausgebildet ist.

4. Vertikalmühle nach Anspruch 1, **dadurch gekennzeichnet, dass** die Mahlrolle (2) zylindrisch ausgebildet ist.

5. Vertikalmühle nach Anspruch 1, **dadurch gekennzeichnet, dass** die Mahlrolle (2) konisch ausgebildet ist.

6. Vertikalmühle nach Anspruch 1, **dadurch gekennzeichnet, dass** die Breite (a) des Mittelbereichs (1a, 1'a) zwischen 75% und 95% der Breite der Mahlrolle beträgt.

7. Vertikalmühle nach Anspruch 1, **dadurch gekennzeichnet, dass** zu beiden Seiten der Mahlbahn (1) Einbauten (4, 5) vorgesehen sind, die mit radialem Abstand zu Mahlbahn angeordnet sind.

8. Vertikalmühle nach Anspruch 1, **dadurch gekennzeichnet, dass** zu beiden Seiten der Mahlbahn (1) Einbauten (4, 5) vorgesehen sind, die mit radialem Abstand zu Mahlbahn angeordnet sind, wobei der sich bildende Zwischenraum mit Mahlgut verfüllt ist.

9. Vertikalmühle nach Anspruch 1, **gekennzeichnet durch** einen Mahlring (3), auf dessen Oberfläche die Mahlbahn (1) angeordnet ist, die zu beiden Seiten **durch** Einbauten (4, 5) begrenzt wird, wobei zwischen Mahlring und den Einbauten Dichtungen (7, 8) vorgesehen sind.

## Claims

1. Vertical mill with a grinding track (1) and at least one grinding roller (2), **characterised in that** the grinding track (1; 1') comprises a central zone (1a; 1'a) of a harder material and two laterally adjacent edge zones (1b, 1c; 1'b, 1'c) of a softer material, wherein the width (a) of the central zone (1a; 1'a) is smaller than the width (b) of the grinding roller (2).

2. Vertical mill according to Claim 1, **characterised in that** the laterally adjacent edge zones (1'b, 1'c) of the grinding track are formed by grinding material.

3. Vertical mill according to Claim 1, **characterised in that** the grinding roller (2) is of crowned formation.

4. Vertical mill according to Claim 1, **characterised in that** the grinding roller (2) is of cylindrical formation.

5. Vertical mill according to Claim 1, **characterised in that** the grinding roller (2) is of conical formation.

6. Vertical mill according to Claim 1, **characterised in that** the width (a) of the central zone (1a, 1'a) is between 75% and 95% of the width of the grinding roller.

7. Vertical mill according to Claim 1, **characterised in that** fittings (4, 5) are provided on both sides of the grinding track (1), these being disposed at a radial distance from the grinding track.

8. Vertical mill according to Claim 1, **characterised in that** fittings (4, 5) are provided on both sides of the grinding track (1), these being disposed at a radial distance from the grinding track, wherein the interspace which forms is filled with grinding material.

9. Vertical mill according to Claim 1, **characterised by** a grinding ring (3), on the surface of which the grinding track (1) is disposed, which track is delimited on both sides by fittings (4, 5), wherein seals (7, 8) are provided between the grinding ring and the fittings.

## Revendications

1. Broyeur vertical avec une piste de broyage (1) et au moins un rouleau de broyage (2), **caractérisé en ce que** la piste de broyage (1, 1') comprend une zone centrale (1a ; 1'a) en matériau dur et deux zones marginales latéralement contigües (1'b, 1c : 1'b, 1'c) en matériau plus doux, la largeur (a) de la zone centrale (1a ; 1'a) étant plus petite que la largeur (b) du rouleau de broyage (2).

2. Broyeur vertical selon la revendication 1, **caractérisé en ce que** les deux zones marginales latéralement contigües (1'b, 1'c) de la piste de broyage sont formées par du produit à broyer.

3. Broyeur vertical selon la revendication 1, **caractérisé en ce que** le rouleau de broyage (2) est sphérique.

4. Broyeur vertical selon revendication 1, **caractérisé en ce que** le rouleau de broyage (2) est cylindrique.

5. Broyeur vertical selon la revendication 1, **caractérisé en ce que** le rouleau de broyage (2) est conique.

6. Broyeur vertical selon la revendication 1, **caractérisé en ce que** la largeur (a) de la zone centrale (1a, 1'a) est située entre 75 % et 95 % de la largeur du rouleau de broyage.

7. Broyeur vertical selon la revendication 1, **caractérisé en ce que** des deux côtés de la piste de broyage (1) sont prévues des pièces incorporées (4, 5), qui sont distancées radialement de la piste de broyage.

8. Broyeur vertical selon la revendication 1, **caractérisé en ce que**, des deux côtés de la piste de broyage (1), sont prévues des pièces incorporées (4, 5), qui sont distancées radialement de la piste de broyage, sachant que l'intervalle ainsi formé est rempli de produit à broyer.

9. Broyeur vertical selon la revendication 1, **caractérisé par** un anneau de broyage (3), sur la surface duquel est agencée la piste de broyage (1), qui est limitée, des deux côtés, par des pièces incorporées (4, 5), sachant que des joints (7, 8) sont prévus entre l'anneau de broyage et les pièces incorporées.
